# FASCICULE DE BREVET EUROPEEN

(11) **EP 3 458 381 B1**
(45) Date de publication et mention de la délivrance du brevet: **22.01.2020**
(21) Numéro de dépôt: 17727645.8
(22) Date de dépôt: 10.05.2017
(51) Int. Cl.: B65D 75/00, B65D 75/52, B65D 75/54

(54) **CONDITIONNEMENT DE PRODUITS ABRASIFS**
VERPACKUNG FÜR SCHLEIFPRODUKTE
PACKAGING FOR ABRASIVE PRODUCTS

(30) Priorité: 19.05.2016 FR 1600797
(43) Date de publication de la demande: 27.03.2019
(73) Titulaire: Societe Europeenne D'Abrasifs, 75014 Paris (FR)
(72) Inventeur: GUYOT, Jean-Philippe, 71000 Macon (FR); OVIZE, Thierry, 69220 Saint Jean D'ardieres (FR)
(74) Mandataire: Cabinet Laurent & Charras
(86) Numéro de dépôt international: PCT/FR2017/051115
(87) Numéro de publication internationale: WO 2017/198928

(56) Documents cités:
- WO-A1-2016/066924
- US-A1- 2004 050 741
- US-A1- 2006 000 731
- US-A1- 2007 000 214

## Description

L'invention est relative au conditionnement de produits abrasifs selon le préambule de la revendication 1.

Les produits abrasifs, tels que liasses de feuilles abrasives ou de disques de ponçage, les bandes et cales de ponçage, sont présentés en vente soit dans des boites ou sachets cartonnés, soit, dans des versions moins onéreuses, sous enveloppes thermorétractées entourant l'ensemble du lot et portant une étiquette d'identification des produits.

Un conditionnement de produits abrasifs selon le préambule de la revendication 1 est décrit par le document US2007/0000214.

Le conditionnement sous enveloppe permet de réduire considérablement le prix de vente des produits, mais en raison du thermoformage présente l'inconvénient de former une couche difficilement déchirable en magasin et s'opposant à ce que le chaland puisse, comme c'est l'usage, toucher manuellement l'abrasif pour en définir la taille du grain avant de décider d'acheter.

Par ailleurs, quand le déchirage de l'enveloppe peut être réalisé, il forme des bandes ou volets qui, si le conditionnement n'est pas acheté, déparent la pile de conditionnements offerts en vente.

Ces deux inconvénients sont à l'origine de pertes de ventes auxquelles l'invention veut remédier en proposant un conditionnement de même type, facilement industrialisable et permettant au chaland de toucher l'abrasif des produits présentés en vente, sans avoir à procéder à une quelconque destruction du conditionnement déparant le lieu de vente.

A cette fin, dans le conditionnement selon l'invention, l'enveloppe thermorétractée sur le lot de produits abrasifs comporte localement au moins une découpe permettant d'accéder manuellement au produit sous jacent en passant le doigt à travers une ouverture ménagée dans l'étiquette d'identification posée sur l'enveloppe.

Cet aménagement permet l'accès direct au produit abrasif sous jacent pour en palper la taille du grain et cela sans que le chaland ait à procéder à une action destructive de l'enveloppe et sans que cette vérification rende le conditionnement moins esthétique.

L'invention concerne aussi le procédé de réalisation de ce conditionnement. Ce procédé comprend les phases suivantes :
a) formation d'un lot de plusieurs produits abrasifs, empilés ou juxtaposés,
b) enveloppement du lot par un tronçon de film thermorétractable et thermorétraction du film sur le lot,
c) apposition sur l'enveloppe d'une étiquette adhésive d'identification des produits du lot, la dite étiquette étant munie d'au moins une ouverture de passage d'un doigt,
d) chauffage localisé au dessus de l'ouverture de l'étiquette, pour amener le film d'enveloppement disposé sous cette ouverture à une température entrainant la formation d'une découpe permettant l'accès tactile au contenu du lot.

L'invention sera mieux comprise à l'aide de la description qui suit, en référence au dessin schématique annexé, représentant deux formes d'exécution de ce conditionnement.
Figure 1 est une vue en perspective d'une forme d'exécution du conditionnement appliqué à un lot de feuilles abrasives ;
Figure 2 en est une vue partielle en perspective et en coupe selon II-II de figure 1 ;
Figure 3 est une vue partielle en coupe et en perspective d'un conditionnement pour un lot de disques abrasifs empilés;
Figures 4, 5 et 6 sont des vues en plan par-dessus, montrant différentes phases de la fabrication du conditionnement pour disques abrasifs.

Aux figures 1 et 2, la référence numérique 2 désigne des feuilles abrasives empilées formant un lot, 3 l'enveloppe thermo rétractée autour du lot et 4 une étiquette adhésive collée sur l'enveloppe 3

Selon l'invention, l'étiquette 4 comporte localement une ouverture 5, circulaire ou non, qui est disposée au dessus d'une zone Z de l'enveloppe 3, comportant une découpe 1.

Ainsi, l'acheteur potentiel du lot de feuilles abrasives, peut, sans contraintes d'ouverture ou de déchirage de l'enveloppe 3, engager un doigt dans l'ouverture 5 de l'étiquette 4 pour palper, a travers la découpe 1, la nature et la taille du grain de la première feuille abrasive, et décider s'il confirme ou non son intention d'achat.

La forme d'exécution de la figure 3 montre l'application du conditionnement selon l'invention à un lot de disques abrasifs 12. Ces disques sont enveloppés par un film thermorétractable 13 muni, dans une zone centrale Z, d'une découpe 16 coïncidant avec une ouverture 15 d'une étiquette adhésive 14.

Dans cette réalisation, l'étiquette 14 est circulaire avec une découpe centrale 15, alors que dans la réalisation précédente elle était rectangulaire avec une ouverture 5, non centrée.

Un procédé de fabrication d'un tel conditionnement pour disques abrasifs est illustré aux figures 4 à 6.

A la figure 4, la pile de disques 12 est enveloppée par le film 13 thermoformé sur cette pile.

A la figure 5, la face supérieure de l'enveloppe 13 thermoformée reçoit, sur sa zone centrale Z, une étiquette informative 14 qui, circulaire et adhésive, comporte une ouverture circulaire 15.

Dans une phase suivante non représentée, l'ensemble du lot est amené sous une source de chaleur qui porte, au moins la zone de l'enveloppe 13a apparaissant sous l'ouverture 15, à une température entrainant, par fusion de l'enveloppe dans cette zone 13a, la formation d'une découpe 16 dans cette enveloppe, comme montré à la figure 6.

Cette façon de procéder présente l'avantage de positionner automatiquement l'ouverture 15 avec la découpe 16, puisque cette dernière est formée à l'intérieur de la première.

Dans des variantes d'exécution, la découpe 16 dans l'enveloppe 13 est réalisée à travers l'ouverture 15 au moyen d'un rayon laser, ou par un poinçon chauffé constitué, par exemple, par une feuille métallique délimitant un croisillon multi branches. Ce croisillon forme une résistance pouvant être portée, à la façon d'un allume cigare, à une température instantanée qui, supérieure à la température de thermorétraction, provoque la rupture localisée de l'enveloppe. Son contact instantané avec l'enveloppe thermorétractée provoque une sur-rétraction du film qui s'oppose à son collage avec le poinçon.

Quel que soit les moyens réalisant la découpe 16, il est important qu'ils fassent disparaitre localement l'enveloppe, afin que le bord découpé de l'ouverture 15 de l'étiquette forme une bordure nette et bien visible, facilitant l'accès manuel au premier produit abrasif 12 du lot.

Il ressort de ce qui précède que l'aménagement selon l'invention, permet, par des moyens simples s'intégrant au cycle de fabrication actuel, d'obtenir un conditionnement peu couteux facilitant le « toucher » du produit et empêchant la dégradation de son aspect esthétique après de nombreux « touchers ».

## Revendications

1. Conditionnement de produits abrasifs (2, 12) sous enveloppe thermorétractée (3, 13) avec étiquette d'information (4, 14), **caractérisé en ce que** l'enveloppe (3 ou 13) thermorétractée sur le lot de produits abrasifs comporte localement au moins une découpe (1, 16) permettant d'accéder manuellement au produit (2 ou 12) sous jacent en passant le doigt à travers une ouverture (5 ou 15) ménagée dans l'étiquette d'identification (4 ou 14) posée sur l'enveloppe.

2. Procédé de fabrication du conditionnement selon la revendication 1, **caractérisé en ce qu'**il comprend les phases suivantes :
a) formation d'un lot de plusieurs produits abrasifs (2, 12), empilés ou juxtaposés,
b) enveloppement du lot par un tronçon de film thermorétractable (3, 13) et thermorétraction du film sur le lot,
c) apposition sur l'enveloppe (3, 13) d'une étiquette adhésive (1, 14) d'identification des produits du lot, ladite étiquette étant munie d'au moins une ouverture (15) de passage d'un doigt, et,
d) chauffage localisé au dessus de l'ouverture (15) de l'étiquette, pour amener la partie (13a) de l'enveloppe disposée sous cette ouverture (15) à une température entrainant la formation d'une découpe (16) permettant l'accès tactile au contenu du lot.

3. Procédé de fabrication du conditionnement selon la revendication 2, **caractérisé en ce que** la découpe (1) est réalisée dans le film de l'enveloppe (3) par un rayon laser.

4. Procédé de fabrication du conditionnement selon la revendication 2, **caractérisé en ce que** la découpe (1, 16) est réalisée par sur chauffage localisé du film constituant l'enveloppe (3, 13), à une température supérieure à celle de thermorétraction, pour former au moins une découpe (1, 16) par sur-rétraction de l'enveloppe (3, 13).

5. Procédé de fabrication du conditionnement selon la revendication 2, **caractérisé en ce que** la découpe (1, 16) est réalisée par un poinçon chauffé constitué par une résistance en forme de feuille métallique délimitant un croisillon multi branches et pouvant être portée, à la façon d'un allume cigare, à une température de découpage de l'enveloppe.

## Patentansprüche

1. Verpackung von Schleifmitteln (2, 12) in einer wärmeschrumpfbaren Hülle (3, 13) mit Informationsetikett (4, 14), **dadurch gekennzeichnet, dass** die wärmeschrumpfbare Hülle (3 oder 13) auf dem Schleifmittel-Set lokal mindestens einen Ausschnitt (1, 16) aufweist, durch den manuell das darunter liegende Produkt (2 oder 12) erreicht werden kann, indem der Finger durch eine Öffnung (5 oder 15) gesteckt wird, die im Informationsetikett (4 oder 14) ausgespart ist, das auf die Hülle aufgeklebt ist.

2. Herstellungsverfahren der Verpackung gemäß Anspruch 1, **dadurch gekennzeichnet, dass** es die folgenden Schritte enthält:
a) Zusammenstellung eines Sets mit mehreren aufeinandergestapelten oder hintereinander liegenden Schleifmitteln (2, 12),
b) Einpacken des Sets mit einem Stück wärmeschrumpfbarer Hülle (3, 13) und Wärmeschrumpfung der Folie um das Set herum,
c) Aufkleben eines Etiketts (4, 14) zur Identifikation der Set-Produkte, wobei dieses Etikett mindestens eine Öffnung (15) aufweist, um einen Finger hindurchzustecken, und
d) lokal begrenzte Erwärmung über der Öffnung (15) des Etiketts, um den Teil (13a) der Hülle, der sich unter dieser Öffnung (15) befindet, auf eine Temperatur, die zur Bildung eines Einschnitts (16) führt, mit dem der Set-Inhalt ertastet werden kann.

3. Herstellungsverfahren der Verpackung gemäß Anspruch 2, **dadurch gekennzeichnet, dass** der Einschnitt (1, 16) in der Folie der Hülle (3) mit einem Laserstrahl ausgeführt wird.

4. Herstellungsverfahren der Verpackung gemäß Anspruch 2, **dadurch gekennzeichnet, dass** der Einschnitt (1, 16) durch lokal begrenzte Überhitzung der Folie, die die Hülle (3, 13) bildet, auf eine Temperatur, die über der der Wärmeschrumpfung liegt, gebildet wird, um mindestens einen Einschnitt (1, 16) durch Überschrumpfung der Hülle (3, 13) zu bilden.

5. Herstellungsverfahren der Verpackung gemäß Anspruch 2, **dadurch gekennzeichnet, dass** der Einschnitt (1, 16) durch einen erhitzten Stempel gebildet wird, der aus einem Widerstand in Form eines Metallblattes besteht, das ein mehrschenkliges Kreuzstück umgibt, und das, wie ein Zigarettenanzünder, auf eine Schneidtemperatur der Hülle gebracht werden kann.

## Claims

1. Packaging of abrasive products (2, 12) in a heat shrink envelope (3, 13) with an information label (4, 14), **characterized in that** the heat shrink envelope (3 or 13) on the batch of abrasive products locally comprises at least one cutout (1, 16) allowing manual access to the underlying product (2 or 12) by passing the finger through an opening (5 or 15) made in the identification label (4 or 14) placed on the envelope.

2. Method of manufacturing the packaging according to claim 1, **characterized in that** it comprises the following phases:
a) forming of a batch of several abrasive products (2, 12), stacked or juxtaposed,
b) wrapping of the batch with a section of heat shrink film (3, 13) and heat-shrinking the film on the batch,
(c) affixing to the envelope (3, 13) an adhesive label (1, 14) for identifying the products in the batch, said label being provided with at least one opening (15) for passing a finger, and,
d) heating located above the opening (15) of the label, to bring the part (13a) of the envelope placed under this opening (15) to a temperature causing the formation of a cutout (16) allowing tactile access to the contents of the batch.

3. Method of manufacturing the packaging according to claim 2, **characterized in that** the cutout (1) is made in the film of the envelope (3) by a laser beam.

4. Method of manufacturing the packaging according to claim 2, **characterized in that** the cutout (1, 16) is carried out by locally heating the film constituting the envelope (3, 13) to a temperature higher than that of the heat shrink temperature to form at least one cutout (1, 16) by over-shrinkage of the envelope (3, 13).

5. Method of manufacturing the packaging according to claim 2, **characterized in that** the cutout (1, 16) is made by a heated punch comprising a shaped metal foil resistor delimiting a multi-arm crosspiece and which can be brought, using a cigarette lighter, to a temperature sufficient to cut the envelope.
